# EUROPÄISCHE PATENTSCHRIFT

(11) **EP 0 771 715 B1**
(45) Veröffentlichungstag und Bekanntmachung des Hinweises auf die Patenterteilung: **22.03.2000**
(21) Anmeldenummer: 96117477.8
(22) Anmeldetag: 31.10.1996
(51) Int. Cl.: B26D 7/00, B41F 13/60, B41J 29/02, B26D 1/38, B65H 35/00

(54) **Kombination aus einer Druckeinheit und einer Schneideinrichtung für eine Flachmaterialbahn**
Combination printer and cutting device for webs of flat material
Combination d'une unité d'impression et d'un dispositif de coupe pour matériau plat en bande

(30) Priorität: 06.11.1995 DE 19541104
(43) Veröffentlichungstag der Anmeldung: 07.05.1997
(73) Patentinhaber: Meto International GmbH, 69434 Hirschhorn/Neckar (DE)
(72) Erfinder: Ott, Jürgen, 76706 Dettenheim (DE)

(56) Entgegenhaltungen:
- EP-A- 0 645 297
- DE-A- 2 238 320
- DE-U- 8 716 108

## Beschreibung

Die Erfindung betrifft eine Kombination aus einer Druckeinheit und einer Schneideinrichtung für eine Flachmaterialbahn, zur Herstellung von Etiketten, wobei die Schneideinrichtung mit einem Gehäuse versehen ist und eine Befestigungsvorrichtung aufweist, mit der das Gehäuse an die Druckeinheit angekoppelt ist, wobei die Befestigungsvorrichtung einen in eine komplementär ausgebildete Aufnahme der Druckeinheit eingesetzten und dort ortsfest montierten Halteabschnitt aufweist.

In der DE 22 38 320 A ist eine Bandschneideeinrichtung zum Zerschneiden von Bändern, insbesondere Stanzgittern und dergleichen offenbart, die auf einem wagenartigen Unterteil montiert ist, das durch Verbindungsstäbe mit wählbarem Abstand an einer Stanzmaschine oder dergleichen verbunden werden kann.

Bei einer bekannten Kombination gattungsgemäßer Art, wie sie beispielsweise in der DE 87 16 108.7 U beschrieben ist, wird die Schneideinrichtung über ein Befestigungselement trennbar mit einer Druckeinheit verbunden.

EP 645 257 A offenbart eine Kombination gemäß dem Oberbegriff des Anspruchs 1.

Eine genaue Definition der Lage des Schneidabschnitts zum Druckkopf der Druckeinheit ist dabei ebensowenig möglich wie die Veränderung des Abstands des Schneidabschnitts zum Druckkopf der Druckeinheit.

Der vorliegenden Erfindung liegt daher die Aufgabe zugrunde, den vorstehend geschilderten Nachteilen der bekannten Schneideinrichtung zu begegnen.

Diese Aufgabe wird durch eine Schneideinrichtung gemäß den Merkmalen des Anspruchs 1 gelöst.

Gemäß der Erfindung wird zunächst der Halteabschnitt der Befestigungsvorrichtung, der etwa von einer Ankerplatte gebildet sein kann, in die Aufnahme an der Druckeinheit eingesetzt und festgelegt. Das die Schneideinheit beinhaltende oder tragende Gehäuse ist nach der Erfindung gegenüber dem Halteabschnitt verstellbar, so daß eine Einstellung des Abstands des Gehäuses und damit der Schneideinheit vom Halteabschnitt vorgenommen werden kann.

Die Befestigungsvorrichtung könnte im einfachsten Fall L-förmig ausgebildet sein, wobei das Gehäuse von einem etwa waagerechten Schenkel der L-Form getragen und auf diesem verschieblich ist. Nach einer Ausführungsform der Erfindung weist der Halteabschnitt auf seiner dem Gehäuse zugewandten Seite wenigstens einen in Richtung auf das Gehäuse vorspringenden stab-, hülsen- oder stiftartigen Aufnahmebereich auf, der durch das Gehäuse hindurchgreift. Dabei kann das Gehäuse von dem vorspringenden Aufnahmebereich verschiebbar gehalten und/oder geführt sein.

In weiterer Ausbildung der Erfindung wirkt das durch das Gehäuse hindurchgreifende freie Ende des vorspringenden Aufnahmebereichs mit einer Verstelleinrichtung zusammen. Die Verstelleinrichtung weist ein mit dem freien Ende des vorspringenden Aufnahmebereichs verbundenes Referenzelement auf, wobei der Abstand des Referenzelements vom Gehäuse und damit der Abstand des Gehäuses vom Halteabschnitt verstellbar ist.

Bei einer bevorzugten Ausführungsform ist das Referenzelement eine Platte, die mit den freien Enden zweier vorspringender Aufnahmebereiche verbunden ist und eine Stellschraube aufweist. Es wäre denkbar, daß die Stellschraube in ein Gewinde in der Platte eingeschraubt ist und sich am Gehäuse abstützt. Bevorzugt wird jedoch eine Ausführungsform bei der die Stellschraube oder eine Gewindespindel in das Gehäuse verstellbar eingeschraubt und gegenüber dem Referenzelement umdrehbar jedoch nicht axial verschiebbar ist. Durch Verdrehung der Stellschraube oder der Gewindespindel wird dann das Gehäuse in Richtung auf das Referenzelement zu oder von diesem weg bewegt.

Weitere Merkmale, Einzelheiten und Vorteile der Erfindung ergeben sich aus den beigefügten Schutzansprüchen und der zeichnerischen Darstellung sowie der nachfolgenden Beschreibung einer vorteilhaften Ausführungsform der erfindungsgemäßen Schneideinrichtung. In der Zeichnung zeigt:
- Figur 1: eine teilweise geschnittene Seitenansicht einer erfindungsgemäßen Schneideinrichtung; und
- Figur 2: eine teilweise geschnittene Draufsicht auf die Schneideinrichtung nach Figur 1.

Die Figuren zeigen eine Schneideinrichtung gemäß einer bevorzugten Ausführungsform der Erfindung. Die Schneideinrichtung umfaßt ein Gehäuse 2, auf dem eine mit einem schwenkbaren Gehäusedeckel 4 abdeckbare Schneideinheit 6 aufgesetzt ist. Im Gehäuse 2 ist die Elektronik und der Antrieb für die Schneideinheit 6 untergebracht. Die Schneideinrichtung ist mit ihrem Gehäuse 2 über eine Befestigungsvorrichtung 8 an einer nur teilweise dargestellten Druckereinheit 10 angeordnet.

Die Schneideinrichtung umfaßt einen Eingabeabschnitt 12 für eine in aufeinanderfolgende Abschnitte zu trennende Flachmaterialbahn, einen Schneidabschnitt 14 und einen Ausgabeabschnitt 16 für quer zur Transportrichtung abgetrennte Abschnitte der Bahn. Die Schneideinheit 6 umfaßt eine Schneidwalze 18, die quer zur Transportrichtung der zu schneidenden Flachmaterialbahn umdrehbar ist und ebenfalls quer zur Transportrichtung verlaufende Messerleisten 20 trägt. Die Schneidwalze 18 wird beim Schneidvorgang solenoidgesteuert angetrieben, so daß sich die Messerleisten an einem ortsfesten vorgespannten Schneidbalken 22 vorbeidrehen, der als Gegenlager für die Messerleisten 20 dient. Da die Messerleisten 20, wie dies aus der Figur 1 ersichtlich ist, geringfügig spiralförmig verlaufen, wandert der Schnittpunkt, d.h. der Berührungspunkt von Messerleiste 20 und Schneidbalken 22, quer zur Transportrichtung von einer Längskante der Flachmaterialbahn zur anderen.

Beim Ausführen eines Schneidvorgangs entstehen Stoßwellen, die sich entgegen der Transportrichtung in Richtung auf den nicht dargestellten Druckkopf der Druckeinheit 10 fortpflanzen und zu Störungen führen. Um diesen Stoßwellen zu begegnen, ist eine insgesamt mit dem Bezugszeichen 24 dargestellte Dämpfungsvorrichtung vorgesehen. Die Dämpfungsvorrichtung 24 umfaßt ein gebogenes Dämpfungsblech 26, welches einer Führungsfläche 28 des Eingabeabschnitts 12 zugeordnet ist. Das Dämpfungsblech 26 und die Führungfläche 28 begrenzen einen in Transportrichtung sich verjüngenden Einführschlitz 30 für die in Abschnitte zu schneidende Flachmaterialbahn. Das Dämpfungsblech 26 ist um eine quer zur Transportrichtung verlaufende Achse 31 schwenkbar an der Befestigungsvorrichtung 8 angelenkt und durch eine Spiralfeder 32 in Richtung auf die Führungsfläche 28 vorgespannt. Es sind verschiedene Haltepunkte 34 für den von dem Dämpfungsblech 26 abgewandten Schenkel 36 der Spiralfeder 32 vorgesehen, mittels derer die Vorspannkraft der Dämpfungsvorrichtung 24 eingestellt werden kann. Das Dämpfungsblech 26 stützt sich gegen die Führungsfläche 28 ab, wobei das Führungsblech 26 nicht mit einem quer zur Transportrichtung verlaufenden Rand auf der Führungsfläche 28 aufliegt, sondern über seitliche Abstandshalter 38 die Führungsfläche 28 berührt, so daß eine schlitzförmige Beabstandung gegeben ist, durch welche auch dünne Führungsbahnen, etwa Thermodruckpapier mit einer Dicke von ca. 0,18 mm in Richtung auf die Schneideinheit 6 eingeführt werden können.

Treten nun im Betrieb der Schneideinrichtung Stoßwellen auf, so führen diese zur Auslenkung des nachgiebig vorgespannten Dämpfungsblechs 26, wodurch den Stoßwellen durch geeignete Wahl der Vorspannung so viel Energie entzogen wird, daß sie sich im Bereich des Druckkopfs der Druckeinheit 10 nicht störend auswirken können.

Es wird nun die verstellbare Befestigung des Gehäuses 2 der Schneideinrichtung an der Druckeinheit 10 beschrieben. Die Befestigungsvorrichtung 8 umfaßt einen insgesamt mit dem Bezugszeichen 40 bezeichneten Halteabschnitt, der auf seiner von dem Gehäuse 2 abgewandten Seite eine Ankerplatte 42 aufweist, welche in eine komplementär ausgebildete Aufnahme 44 der Druckeinheit 10 einschiebbar ist. Die Ankerplatte 42 umfaßt zwei Gewindebolzen 46, die eine Öffnung 48 des Halteabschnitts 40 in Richtung auf das Gehäuse 2 durchgreifen und an ihrem freien Ende mit einer Mutter 50 verschraubt sind. Durch Festziehen der Mutter 50 kann der Halteabschnitt 40 ortsfest an der Druckeinheit 10 fixiert werden; erst hiernach wird das Gehäuse 2 mit der Schneideinheit 6 montiert.

Der Halteabschnitt 40 weist desweiteren zwei parallele, in Richtung auf das Gehäuse 2 vorspringende Bolzen 52 auf, die über stirnseitige Gewindebohrungen 54 und Schrauben 56 an dem Halteabschnitt 40 befestigt sind. Die Bolzen 52 halten und führen das Gehäuse 2. Hierzu sind in dem Gehäuse 2 Durchgangsöffnungen 60 vorgesehen, durch welche sich die Bolzen 52 hindurcherstrecken, wenn das Gehäuse 2 auf diese aufgeschoben wird. Die durch das Gehäuse hindurchgreifenden freien Enden 62 der Bolzen 52 sind über stirnseitige Gewindebohrungen 64 und Schrauben 66 mit einem plattenförmigen Referenzelement 68 verbunden. Das Gehäuse 2 ist auf den Bolzen 52 verschieblich gelagert, wobei einerseits das Referenzelement 68 und andererseits eine einen axialen Anschlag 70 bildende Hülse 72, die auf einen Bolzen 52 aufgeschoben und zwischen dem Gehäuse 2 und dem Halteabschnitt 40 angeordnet ist, eine Begrenzung bilden. Zur Einstellung der Position des Gehäuses 2 gegenüber dem Halteabschnitt 40 ist eine Stellschraube 74 vorgesehen, die sich von außen durch eine gewindelose Durchgangsöffnung 76 in dem Referenzelement 68 hindurcherstreckt und in einen Außengewindeabschnitt 78 innerhalb des Gehäuses 2 eingeschraubt ist. Die Stellschraube 74 ist bezüglich der gewindelosen Durchgangsöffnung 76 in dem Referenzelement 68 drehbar, und sie ist mittels einer Ringscheibe und einer Zahnfederscheibe in axialer Richtung mit dem Referenzelement derart gekoppelt, daß bei Einschrauben oder Ausschrauben der Stellschraube 74 in bzw. aus dem Gewindeabschnitt 78 das Gehäuse 2 in Richtung auf das Referenzelement 68 bzw. von diesem weg in Richtung auf den Anschlag 70 der Hülse 72 bewegt wird. Auf diese Weise läßt sich eine Feineinstellung der Entfernung des Schneidabschnitts 14 von dem Druckkopf der Druckeinheit 10 erreichen. Das Gehäuse 2 ist dabei im wesentlichen spielfrei auf den Bolzen 52 geführt und durch die von Referenzelement 68, Stellschraube 74 und Innengewindeabschnitt 78 gebildete Verstelleinrichtung 80 einstellbar.

## Patentansprüche

1. Kombination aus einer Druckeinheit (10) und einer Schneideinrichtung für eine Flachmaterialbahn, insbesondere zur Herstellung von Etiketten, wobei die Schneideinrichtung mit einem Gehäuse versehen ist und eine Befestigungsvorrichtung (8) aufweist, mit der das Gehäuse an die Druckeinheit (10) angekoppelt ist, wobei die Befestigungsvorrichtung (8) einen in eine komplementär ausgebildete Aufnahme (44) der Druckeinheit eingesetzten und dort ortsfest montierten Halteabschnitt (40) aufweist, **dadurch gekennzeichnet,** daß das Gehäuse (2) der Schneideinrichtung bezüglich dem Halteabschnitt (40) derart verstellbar ist, daß eine Veränderung des Abstands der Schneideinrichtung zur Druckeinheit vorgenommen wird.

2. Kombination nach Anspruch 1, dadurch gekennzeichnet, daß der Halteabschnitt (40) auf seiner dem Gehäuse (2) zugewandten Seite wenigstens einen vorspringenden stab-, hülsen- oder stiftartigen Aufnahmebereich (52) aufweist, der durch das Gehäuse hindurchgreift.

3. Kombination nach Anspruch 2, dadurch gekennzeichnet, daß das Gehäuse (2) von dem vorspringenden Aufnahmebereich (52) verschiebbar gehalten ist.

4. Kombination nach Anspruch 2 oder 3, dadurch gekennzeichnet, daß das durch das Gehäuse hindurchgreifende freie Ende (62) des vorspringenden Aufnahmebereichs (52) mit einer Verstelleinrichtung (80) zusammenwirkt.

5. Kombination nach Anspruch 4, dadurch gekennzeichnet, daß die Verstelleinrichtung (80) ein mit dem freien Ende (62) des vorspringenden Aufnahmebereichs (52) verbundenes Referenzelement (68) aufweist, dessen Abstand von dem Gehäuse (2) und damit der Abstand des Gehäuses von dem Halteabschnitt (40) einstellbar ist.

6. Kombination nach Anspruch 5, dadurch gekennzeichnet, daß der Abstand mittels einer Gewindespindel einstellbar ist.

7. Kombination nach Anspruch 5 oder 6, dadurch gekennzeichnet, daß das Referenzelement (68) eine Platte ist, die mit den freien Enden (62) zweier vorspringender Aufnahmebereiche (52) verbunden ist und eine Stellschraube (74) aufweist.

8. Kombination nach Anspruch 5, 6 oder 7, dadurch gekennzeichnet, daß die Gewindespindel in das Gehäuse (2) verstellbar eingeschraubt und gegenüber dem Referenzelement (68) umdrehbar ist.

9. Kombination nach einem oder mehreren der vorstehenden Ansprüche, dadurch gekennzeichnet, daß eine Dämpfungsvorrichtung (24) an dem Halteabschnitt (40) der Befestigungsvorrichtung (8) angelenkt ist.

## Claims

1. A combination of a printer unit (10) with a cutting mechanism for a flat material web, in particular for the production of labels, said cutting mechanism being provided with a housing and including a fastening device (8) with which the housing is coupled to the printer unit (10), said fastening device (8) including a mounting section (40) inserted into a mating receiving socket (44) of said printer unit and fixedly secured therein, **characterized in that** the housing (2) of the cutting mechanism is adjustable relative to the mounting section (40) in such manner that the relative distance of the cutting mechanism to the printer unit is changed.

2. The combination as claimed in claim 1, **characterized in that** the mounting section (40) has on its side close to the housing (2) at least one protruding locating means (52) shaped in the manner of a rod, a bushing or a pin which extends through the housing.

3. The combination as claimed in claim 2, **characterized in that** the housing (2) is slidably held by the protruding locating means (52).

4. The combination as claimed in claim 2 or 3, **characterized in that** the free end (62) of the protruding locating means (52) which extends through the housing cooperates with an adjusting device (80).

5. The combination as claimed in claim 4, **characterized in that** the adjusting device (80) includes a reference element (68) connected with the free end (62) of the protruding locating means (52), with the relative distance of said reference element to the housing (2) and hence the relative distance of the housing to the mounting section (40) being adjustable.

6. The combination as claimed in claim 5, **characterized in that** the distance is adjustable by means of a screw spindle.

7. The combination as claimed in claim 5 or 6, **characterized in that** the reference element (68) is a plate which is connected with the free ends (62) of two protruding locating means (52) and has an adjusting screw (74).

8. The combination as claimed in claim 5, 6 or 7, **characterized in that** the screw spindle is adjustably threaded into the housing (2) and is rotatable relative to the reference element (68).

9. The combination as claimed in one or several of the preceding claims, **characterized in that** a damping device (24) is hinged to the mounting section (40) of the fastening device (8).

## Revendications

1. Combinaison d'une unité d'impression (10) et d'un dispositif de coupe pour une bande de matériau plate, en particulier pour la production d'étiquettes, ledit dispositif de coupe étant pourvu d'un boîtier et comprenant un dispositif de fixation (8), par lequel le boîtier est accouplé à l'unité d'impression (10), ledit dispositif de fixation (8) présentant une section de maintien (40) qui est placée dans un logement complémentaire (44) de l'unité d'impression et qui y est montée de manière fixe, **caractérisée en ce que** le boîtier (2) du dispositif de coupe est ajustable relativement à la section de maintien (40) de manière à modifier la distance du dispositif de coupe par rapport à l'unité d'impression.

2. Combinaison selon la revendication 1, **caractérisée en ce que** la section de maintien (40) présente, de son côté dirigé vers le boîtier (2), au moins un moyen de logement en saillie en forme de baguette, de douille ou de tige (52), qui traverse le boîtier.

3. Combinaison selon la revendication 2, **caractérisée en ce que** le boîtier (2) est maintenu de manière coulissante par le moyen de logement en saillie (52).

4. Combinaison selon la revendication 2 ou 3, **caractérisée en ce que** l'extrémité libre (62), traversant le boîtier, du moyen de logement en saillie (52) agit ensemble avec un dispositif d'ajustage (80).

5. Combinaison selon la revendication 4, **caractérisée en ce que** le dispositif d'ajustage (80) présente un élément de référence (68) relié avec l'extrémité libre (62) du moyen de logement en saillie (52), l'écartement dudit élément de référence par rapport au boîtier (2), et de ce fait l'écartement entre le boîtier et la section de maintien (40), étant réglable.

6. Combinaison selon la revendication 5, **caractérisée en ce que** l'écartement est réglable par le biais d'une tige filetée.

7. Combinaison selon la revendication 5 ou 6, **caractérisée en ce que** l'élément de référence (68) est une plaque qui est reliée avec les extrémités libres (62) de deux moyens de logement en saillie (52) et qui comporte une vis de réglage (74).

8. Combinaison selon la revendication 5, 6 ou 7, **caractérisée en ce que** la tige filetée est vissée de manière réglable dans le boîtier (2) et qu'elle est rotative par rapport à l'élément de référence (68).

9. Combinaison selon l'une ou plusieurs des revendications précédentes, **caractérisée en ce qu'**un dispositif d'amortissement (24) est articulé à la section de maintien (40) du dispositif de fixation (8).
